# EUROPÄISCHE PATENTSCHRIFT

(11) **EP 2 205 924 B1**
(45) Veröffentlichungstag und Bekanntmachung des Hinweises auf die Patenterteilung: **14.12.2016**
(21) Anmeldenummer: 08844559.8
(22) Anmeldetag: 31.10.2008
(51) Int. Cl.: F41A 17/58, F41A 19/26

(54) **FANGHEBEL, ABZUGSEINRICHTUNG UND GRIFFSTÜCK FÜR EINE WAFFE**
CATCH, TRIGGERING MECHANISM, AND HANDLE PIECE FOR A WEAPON
ARRÊTOIR DE CULASSE, DISPOSITIF DE DÉTENTE ET ÉLÉMENT DE PRÉHENSION POUR UNE ARME

(30) Priorität: 31.10.2007 DE 102007052105
(43) Veröffentlichungstag der Anmeldung: 14.07.2010
(73) Patentinhaber: Heckler & Koch GmbH, 78727 Oberndorf/Neckar (DE)
(72) Erfinder: DOLL, Stefan, 78727 Oberndorf (DE); WÖSSNER, Ernst, 72172 Sulz (DE)
(74) Vertreter: Samson & Partner Patentanwälte mbB
(86) Internationale Anmeldenummer: PCT/EP2008/009230
(87) Internationale Veröffentlichungsnummer: WO 2009/056349

(56) Entgegenhaltungen:
- DE-A- 1 453 917
- DE-A- 10 163 003
- DE-B- 1 009 978
- DE-B- 1 129 871
- DE-C- 98 218
- US-A- 1 907 163
- US-A- 4 133 128

## Beschreibung

Die Erfindung betrifft einen Fanghebel für eine Abzugseinrichtung insbesondere im Griffstück einer einen Verschluss und eine Sicherungseinrichtung aufweisenden Feuerwaffe, insbesondere Schnellfeuerwaffe, wobei der Fanghebel zwischen einer den Verschluss arretierenden Arretierlage und einer den Verschluss nicht arretierenden Lage verstellbar ist.

Ein solcher Fanghebel ist aus der DE 101 63 003 A1 bekannt Lagebezeichnungen, wie "oben", "unten", "links", "rechts", "vorne" und "hinten" gelten aus der Sicht des Schützen für eine Waffe im normalen Anschlag, die horizontal nach "vorne" feuert.

Schnellfeuerwaffen, wie Maschinenpistolen oder Maschinengewehre, die zur Abgabe von Dauerfeuer eingerichtet sind, haben einen recht einfachen Abzugsmechanismus, von dem nachfolgend ein repräsentatives Beispiel anhand der Fig. 13 und 14 beschrieben wird:
Unterhalb der Bewegungsbahn des Verschlusses (nicht dargestellt) befindet sich ein Griffstück, in dem ein Abzug (a) schwenkbar gelagert ist. Dessen quer verlaufende Schwenkachse befindet sich im oberen Mittelbereich des Abzugs, so dass der hintere, obere Abzugsteil beim Betätigen des Abzugs eine Kurvenbahn nach oben zurücklegt. Dieser hintere, obere Teil des Abzuges wirkt auf das vordere Ende eines Fanghebels (f) ein, der seinerseits, um eine Querachse schwenkbar, im Waffengehäuse oder im Griffstück angebracht ist. Das hintere Ende des Fanghebels (f) ist als Abzugsstollen (s) ausgebildet. Wenn der Abzug (a) von einer Feder in seine Ruhelage nach vorne geschwenkt ist, dann schwenken das vordere Ende des Fanghebels (f) - ebenfalls unter Federwirkung - nach unten, und dessen hinteres Ende mit dem Abzugsstollen (s) nach oben. Diese Lage des Abzugsstollens ist die Arretierlage (siehe Fig. 8). Abzug (a) und Fanghebel (f) können jeweils von einer eigenen oder einer gemeinsamen Feder abgefedert bzw. vorgespannt sein und werden von dieser in ihre Ruhelage (Abzug) bzw. ihre Arretierlage (Fanghebel) gedrückt.

Wird nun der Verschluss aus seiner vorderen Ruhelage zurückgezogen, dann bewegt er mit seiner Unterseite den Abzugsstollen (s) und damit das hintere Ende des Fanghebels (f) nach unten, während er über den Abzugsstollen (s) läuft. Wenn ein Raststollen, der an der Unterseite des Verschlusses ausgebildet ist, über den Abzugsstollen (s) hinweggelaufen ist, dann schnappt dieser nach oben und hinterstellt den Raststollen. Die Waffe ist nun gespannt und feuerbereit.

Wird der Abzug (a) betätigt, dann senkt sich der Abzugsstollen (s), bis er den Raststollen freigibt; der Verschluss wird freigegeben und die Waffe beginnt mit Dauerfeuer. Wird der Abzug (a) losgelassen, dann springt der Abzugsstollen (s) wieder nach oben in seine Arretierlage, hinterstellt den Raststollen und hält so den Verschluss in seiner Feuerbereitschaftslage (hinteren Lage). Das Dauerfeuer bricht dadurch ab.

Als Sicherung wird oft eine reine Abzugssicherung verwendet, die zwar das unbeabsichtigte Betätigen des Abzugs ausschließt, aber nicht ein Nachgeben des Abzugsstollens etwa aufgrund von Beschleunigungskräften, wenn zum Beispiel das geladene, gespannte und abzugsgesicherte Maschinengewehr von einem LKW herunterfällt.

Daher gibt es auch Sicherungen (w), die zusätzlich oder allein den Fanghebel (f) an einem Sicherungsfinger (i) in seiner Arretierlage festlegen. Das hat aber den Nachteil, dass der Verschluss bei gesicherter Waffe nicht über den arretierten Fanghebel (f) zurückgezogen werden kann bzw. sich auf dem Fanghebel (f) verklemmen kann, weil letzterer nicht ausweichen kann. Eine Sicherungswalze (w), die mit ihrer Umfangsfläche einen Sicherungsfinger (i) des Fanghebels (f) unterstellt, zeigt Fig. 13. Eine Waffe mit so einer Sicherung (w) kann im gesicherten Zustand nicht durchgeladen werden.

Vollautomatische Waffen, die nach dem oben beschriebenen Funktionsprinzip arbeiten, werden zunehmend in sogenannten Waffenstationen eingesetzt. In diesen werden die lafettierten Waffen ferngesteuert über Stellantriebe ausgerichtet und über auf Abzug und Sicherungseinrichtung wirkende Aktuatoren (z.B. elektromagnetisch) betätigt. Um auch hier größtmögliche Sicherheit zu bieten, werden diese Aktuatoren so ausgeführt, dass bei Funktionsstörungen (z.B. Stromausfall) die Abzugsbetätigung unterbrochen und unabhängig vom Zustand der Waffe die Sicherungseinrichtung auf "Sicher" gestellt wird.

Neben dem oben beschriebenen Problem (kein Durchladen bei gesicherter Waffe), kann hier die weitere Funktionsstörung auftreten, dass die Waffe selbst bei unterbrochener Abzugsbetätigung unkontrolliert weiter feuert. Hohe Stellkräfte des Aktuators für die Sicherungseinrichtung können dazu führen, das die Sicherung den Sicherungsfinger (i) im Fanghebel (f) so verklemmt, dass der Abzugsstollen (s) außer Eingriff mit dem Raststollen am Verschluss bleibt. Diese Funktionsstörung kann dann auftreten, wenn sich der Verschluss unmittelbar nach der Abzugsbetätigung wieder auf seinem Weg nach vorne befindet und ein Stromausfall dazu führt, dass gleichzeitig der Abzug freigegeben wird und der Aktuator, der auf die Sicherung wirkt, diese in ihre "Sicher"-Stellung drückt. In diesem Waffenzustand befinden sich der Fanghebel (f) und der Abzugsstollen (s) in ihrer Freigabelage, und der Sicherungsfinger (i) taucht in die Sicherungsausnehmung an der Sicherungseinrichtung (hier: die Sicherungswalze (w)) ein. Stellt nun der Aktuator die Sicherungswalze (w) in Richtung "sicher", blockiert der Sicherungsfinger (i) deren Stellweg und die Flanke der Sicherungsausnehmung wird u.U. so fest gegen den Sicherungsfinger (i) gedrückt, dass sich der Fanghebel (f) trotz Federwirkung nicht in seine Arretierlage bewegen kann. Der Fanghebel (f) ist über den Sicherungsfinger (i) verklemmt und der Verschluss bewegt sich ungehindert feuernd hin und her, bis die Munitionszufuhr unterbrochen wird (siehe Fig. 9).

Ausgehend von dieser Problemlage gibt es Abzugseinrichtungen, bei denen der Abzugsstollen an einer am Fanghebel verschwenkbaren Fangklinke ausgebildet ist (siehe z.B. die DE 101 63 003 A1 und US 2004/0194615 A1 bzw. US 6,907,813 B2). Bei rücklaufendem Verschluss wird diese Fangklinke aus ihrer Arretierlage gegen die Kraft einer Feder in eine Ausweichlage geschwenkt, in der sie vom Verschluss überlaufen werden kann. Bei vorlaufendem Verschluss fällt der Abzugsstollen der Fangklinke unter Federwirkung in den Raststollen ein und wird dann zusätzlich vom Verschluss in dieser Arretierlage gehalten. An der Fangklinke ist zusätzlich ein Sicherungselement vorgesehen, das so mit der Sicherungseinrichtung (beispielsweise einer Sicherungswalze) zusammenwirkt, dass diese immer - unabhängig von der Stellung des Verschlusses bzw. des Fanghebels - in ihre gesicherte Stellung bringbar ist. Dabei kann die Sicherungseinrichtung sowohl auf den Abzug als auch auf den Fanghebel wirken.

Bei dieser Abzugseinrichtung ist ein zusätzliches Federelement erforderlich, um die Rastfunktion sicherzustellen, und die Fangklinke und deren Schwenkaufhängung müssen die volle Kraft des vorlaufenden Verschlusses aufnehmen. Dabei werden die vergleichsweise kleine Fangklinke und ihre Aufhängung hohen dynamischen Beanspruchungen ausgesetzt. Ein etwaiger Bruch oder ein Versagen der Fangklinke, ihrer Aufhängung im Fanghebel und/oder des Federelements wirken sich im schlimmsten Fall so auf die Waffenfunktion aus, dass die Waffe unabhängig von der Stellung der Sicherung und des Abzugs solange feuert, bis deren gesamte Munition verschossen ist. Zusätzlich muss die Stellkraft des Federelements genau auf die am Fanghebel wirkende Federkraft abgestimmt werden. Sonst drückt der die Fangklinke überfahrende Verschluss auch den Fanghebel nach unten in das Griffstück. Dabei kann u.U. das Zusammenwirken des Sicherungselements mit der Sicherungswalze beeinträchtigt werden.

Die Erfindung stellt demgegenüber einen verbesserten Fanghebel bereit und zwar mit dem Gegenstand des vorliegenden Anspruchs 1, also mit einem Fanghebel mit den eingangs genannten Merkmalen, bei welchem der Fanghebel ein Sicherungselement aufweist, welches relativ zum Fanghebel zwischen einer Freigabe- und einer Sicherungslage verstellbar ist.

Das Sicherungselement nimmt seine Freigabelage ein, wenn der rücklaufende Verschluss am Fanghebel angreift und auf das Sicherungselement in Richtung nach hinten eine Stellwirkung ausübt. In dieser Lage (der Freigabelage) greift das Sicherungselement nicht an der Sicherungseinrichtung an, auch wenn diese ihre Sicherstellung einnimmt, und der Fanghebel ist in seine nicht arretierende Lage bringbar. Das heißt, dass der Verschluss nach der Schussabgabe - rückstoßbedingt - oder zum Durchladen ungehindert über den sich absenkenden Fanghebel nach hinten gebracht werden kann

Das Sicherungselement nimmt dagegen seine Sicherungslage bei auf den Fanghebel auflaufendem bzw. an diesem anliegenden Verschluss ein, wenn der Verschluss auf das Sicherungselement in Richtung nach vorne eine Stellwirkung ausübt und in die Sicherungslage verstellt. In dieser Lage (der Sicherungslage) greift das Sicherungselement an der Sicherungseinrichtung an, wenn diese gleichzeitig ihre Sicher-Stellung einnimmt, und legt den Fanghebel selbst in seiner Arretierlage fest.

Bei dieser Lösung sind die Funktionen "Arretieren des Verschlusses durch den Fanghebel" und die eigentliche Sicherungsfunktion "Fixieren des Fanghebels in der Arretierlage" konstruktiv voneinander unabhängig, so dass jedes Bauteil bzw. Bauelement (hier: der Fanghebel und das Sicherungselement) optimal für seine Aufgabe ausgebildet und gestaltet werden kann.

Der Fanghebel kann robust und stabil für die hohen Beanspruchungen ausgelegt werden, die beim Zusammenwirken mit dem Verschluss auftreten, während das Sicherungselement keine hohe mechanische Beanspruchung durch den Verschluss ertragen muss, sondern vor allem hinsichtlich des zuverlässigen Zusammenwirkens mit der Sicherungseinrichtung ausgelegt werden kann.

Gleichzeitig erlaubt diese Anordnung eine Betätigung der Sicherungseinrichtung in jedem beliebigen Funktionszustand der Waffe, ohne dass Bauelemente des Sicherungselements und der eigentlichen Sicherungseinrichtung miteinander kollidieren.

Weiterhin wird die Fangfunktion des stabilen Abzugsstollens am Fanghebel bei einer Fehlfunktion des Sicherungselements nicht beeinträchtigt. Das heißt, das Risiko einer unkontrolliert weiterschießenden Waffe, bei der der Abzug nicht betätigt ist, ist gegenüber den aus dem Stand der Technik bekannten Lösungen weitgehend ausgeschlossen, zumindest deutlich reduziert.

Schließlich kann eine Waffe mit so einem Fanghebel auch im gesicherten Zustand durchgeladen werden, und die Sicherungseinrichtung der Waffe ist in jedem Funktionszustand wirksam betätigbar.

Die Weiterbildungen gemäß der Ansprüche 2 und 3 erhöhen die Funktionssicherheit. Entweder, indem durch die Wirkung einer Feder sichergestellt ist, dass das verstellbare Sicherungselement seine Freigabelage einnimmt (infolge der Federwirkung) und unter Wirkung des nach vorne wirkenden Verschlusses gegen die Federkraft seine Sicherungslage (Anspruch 2). Oder aber umgekehrt, indem durch die Wirkung einer Feder sichergestellt ist, dass das verstellbare Sicherungselement seine Sicherungslage einnimmt (infolge der Federwirkung) und unter Wirkung des rücklaufenden Verschlusses gegen die Federkraft seine Freigabelage (Anspruch 3). Undefinierte Zwischenstellungen, die möglicherweise die Funktion beeinträchtigen, werden so vermieden.

Die Ausführung gemäß Anspruch 2 hat den Vorteil, dass das Sicherungselement nur dann seine Sicherungslage einnimmt, wenn der Verschluss von hinten am Fanghebel und damit am Sicherungselement anliegt. In anderen Worten, der Fanghebel ist in allen anderen Stellungen des Verschlusses frei beweglich und es besteht keinerlei Gefahr von Fehlfunktionen: Zum Beispiel das oben angesprochene Verklemmen des Verschlusses am Fanghebel. Die Lösung gemäß Anspruch 3 hat den Vorteil, dass der Fanghebel bei ihre Sicherstellung einnehmender Sicherungseinrichtung ausschließlich mittels des zurücklaufenden Verschlusses absenkbar ist, indem der Verschluss das Sicherungselement aus seiner Sicherungslage in seine Freigabelage bringt und den Fanghebel so beweglich macht.

Das Sicherungselement hat ein erstes Stellelement, welches mit dem Verschluss zusammenwirkt und über das es in seine Sicherungslage verstellbar ist, und ein Sicherungsteil, der an der Sicherungseinrichtung angreift. Erstes Stellelement und Sicherungsteil können so anforderungsgerecht für ihre jeweilige Funktion gestaltet und angeordnet werden (Anspruch 4).

Gemäß Anspruch 5 ist das Sicherungselement im Bereich eines am Fanghebel ausgebildeten, in der Arretierlage am Verschluss angreifenden Abzugsstollens angeordnet. So ein Abzugsstollen ist besonders geeignet, stabil am Verschluss anzugreifen. Durch die Anordnung des Sicherungselements in diesem Bereich kann der Verschluss mit den gleichen Wirkbereichen, welche seine Arretierung am Abzugsstollen bzw. am Fanghebel ermöglichen, die Verstellung des Sicherungselements in die Sicherungslage bewirken.

Durch die Weiterbildung gemäß Anspruch 6 wird die Funktionssicherheit des Sicherheitselements erneut erhöht, indem die Beanspruchung des ersten Stellelements reduziert wird. Dies gelingt dadurch, dass das erste Stellelement bei anliegendem Verschluss innerhalb des Abzugsstollenprofils liegt. Dabei wird die Sperr- bzw. Arretierfunktion am Verschluss ausschließlich über den Abzugsstollen ausgeübt; das Sicherungselement erfährt keine zusätzlichen Belastungen und nimmt insbesondere keine durch die Verschlussfeder über den Verschluss auf den Fanghebel bzw. den Abzugsstollen aufgebrachte Belastungen auf.

In der Weiterbildung gemäß Anspruch 7 ist ein zweites Stellelement am Sicherungselement vorgesehen, welches vom rücklaufenden Verschluss mitnehmbar ist und dadurch das Sicherungselement selbst in seine Freigabelage verstellbar ist, so dass ein Sicherungsteil auch bei eingenommener Sicherungslage des Sicherungselements außerhalb des Wirkbereichs der Sicherungseinrichtung liegt. Auch hier ist eine vorteilhafte funktionale Trennung realisiert, bei dem erstes Stellelement und zweites Stellelement unterschiedliche Funktionen übernehmen. Darüber hinaus ist auch eine funktionale Trennung realisiert zwischen dem Herabdrücken des Fanghebels (wozu relativ hohe Kräfte erforderlich sind) und dem Auslenken des Sicherungselements in seine Freigabelage. Dadurch kann das zweite Stellelement vergleichsweise belastungsarm und genau von dem rücklaufenden Verschluss angesteuert werden.

Gemäß Anspruch 8 ist dabei das zweite Stellelement als Steuernocken ausgebildet, der mit einem entsprechenden Steuerprofil am Verschluss zusammenwirkt. Steuernocken und Steuerprofil können dabei genauestens aufeinander abgestimmt werden, um beispielsweise zu gewährleisten, dass die Not- und Hilfsrastfunktionen des Verschlusses am Fanghebel unbeeinflusst bleiben. Darüber hinaus kann ein entsprechendes Steuerprofil auch nachträglich an bereits verfügbaren Verschlusselementen angebracht, insbesondere eingefräst werden.

Die Ausbildung des Sicherungselementes als Schieber gemäß Anspruch 9 erlaubt eine funktionssichere, abgeschirmte Anordnung des Sicherungselementes im Fanghebel. Vorzugsweise verläuft die Schieberichtung dabei etwa in Laufrichtung des Verschlusses, wodurch die Beanspruchung des Sicherungselementes bei Betätigung durch den Verschluss so gering wie möglich gehalten werden kann.

Die Ansprüche 10 bis 13 betreffen eine Ausführung, bei der das Sicherungselement als Schwenkhebel ausgebildet ist.

Die Schwenkachse verläuft dabei quer zur Laufrichtung des Verschlusses (Anspruch 10). Damit verläuft auch für den Schwenkhebel die Betätigungsrichtung entsprechend der Laufrichtung des Verschlusses.

Durch die Ausbildung als zweiarmiger Schwenkhebel gemäß Anspruch 11 kann die Betätigungsrichtung (des auflaufenden Verschluss) in eine anders verlaufende Sicherungsrichtung des zweiten Hebelarms umgelenkt werden. Dazu können die beiden Hebelarme beispielsweise einen Winkel zueinander bilden. So können bestimmte konstruktive Randbedingungen, die unter Umständen durch die Sicherungseinrichtung vorgegeben sind, flexibel berücksichtigt werden.

Sind die Hebelarme unterschiedlich lang, wie in Anspruch 12 angegeben, so können auch Stellweg und Sicherungsweg unterschiedlich lang sein. Insbesondere dann, wenn der das Stellelement aufweisende erste Hebelarm kürzer ausgebildet ist als der das Sicherungsteil aufweisende zweite Hebelarm, kann der Stellweg vergleichsweise kurz sein und der erforderliche Sicherungsweg durch die entsprechende Wahl der Hebelverhältnisse so lang gestaltet werden, dass genügend große Strecken zur Verfügung stehen, um den Wirkbereich der Sicherungseinrichtung zu verlassen bzw. in diesen hinein zu gelangen. Damit kann auch das Sicherungsteil hinsichtlich der erforderlichen Wirkflächen und seiner mechanischen Beanspruchung entsprechend großflächig bzw. stabil ausgebildet sein.

Die Schwenkachse kann in einer Ausführung auch durch den Schwerpunkt des Schwenkhebels, so ist dieser dynamisch ausgewogen, d.h. auf die Waffe wirkende Querbeschleunigungen können den Schwenkhebel nicht aus seiner Sicherungslage bringen.

Die selbstehemmende Gestaltung der für die Sicherungswirkung relevanten Wirkflächen am Sicherungsteil bzw. der entsprechenden Gegenfläche an der Sicherungseinrichtung erhöht die Sicherungswirkung weiter. Sie verhindert, dass - auch bei einer hohen Belastung des Abzugsstollens gegen die Sicherungswirkung - die Wirkfläche des Sicherungsteils und die Gegenfläche der Sicherungseinrichtung voneinander abgleiten können und so die Sicherungsfunktion gestört werden kann. Solche Belastungen können beispielsweise bei hohen dynamischen Beanspruchungen (Schläge) auf die Waffe auftreten oder, wenn der Abzug mit hoher Kraft gegen die Sicherungswirkung auf den Fanghebel wirken sollte; beispielsweise dann, wenn der Abzug motorisch gegen die Sicherungseinrichtung betätigt wird.

Anspruch 13 betrifft eine Abzugseinrichtung mit einem erfindungsgemäßen Fanghebel.

Der Anspruch 14 betrifft ein Griffstück mit einer erfindungsgemäßen Abzugseinrichtung, das beispielsweise bei entsprechender Ausführung gegen ein konventionelles Griffstück ohne die angegebenen Sicherungsfunktionen ausgetauscht werden kann. Es ist mit einer oder mehreren Schnittstellen versehen, über welche der Abzug bzw. die Sicherungseinrichtung direkt oder indirekt mit einem Stellelement zu deren Betätigung koppelbar ist. Eine Waffe mit so einem Griffstück ist besonders für eine sogenannte Waffenstation geeignet.

Anspruch 15 betrifft schließlich eine Waffe mit einem erfindungsgemäßen Fanghebel, einer erfindungsgemäßen Abzugseinrichtung bzw. einem erfindungsgemäßen Griffstück.

Ausführungsbeispiele der vorliegenden Erfindung werden anhand der Zeichnungen beschrieben. Dabei zeigen
- Fig. 1: eine schematische Seitenansicht eines Griffstücks (teilweise aufgebrochen) mit einer erfindungsgemäßen Abzugseinrichtung, bei der das Sicherungselement als Schieber ausgebildet ist,
- Fig. 2: eine schematische Seitenansicht eines Griffstücks mit einer anderen erfindungsgemäßen Abzugseinrichtung, bei der das Sicherungselement als Schwenkhebel ausgebildet, der Fanghebel in seiner Arretierlage mit gefangenem Verschluss und die Sicherungseinrichtung in der "Sicher"Stellung A steht,
- Fig. 3: die Abzugseinrichtung aus Fig. 2, bei der die Sicherungseinrichtung in der "Feuer"-Stellung B steht,
- Fig. 4: die Abzugseinrichtung aus Fig. 2, bei welcher der Verschluss freigegeben, der Abzug betätigt ist und die Sicherungseinrichtung in der "Feuer"-Stellung B steht,
- Fig. 5: die Abzugseinrichtung aus Fig. 4, bei welcher der Abzug freigegeben, die Auslöseklinke mit dem Fanghebel verrastet ist und die Sicherungseinrichtung in der "Sicher"-Stellung A steht,
- Fig. 6: die Abzugseinrichtung aus Fig. 5, bei welcher der rücklaufende Verschluss den Fanghebel durch Betätigung der Auslöseklinke in seine Arretierlage gebracht hat,
- Fig. 7: die Abzugseinrichtung aus Fig. 6, bei welcher der weiter rücklaufende Verschluss den Fanghebel am Abzugsstollen angreifend aus der Arretierlage ausgelenkt hat und die Sicherungseinrichtung in der "Sicher"-Stellung A steht,
- Fig. 8: zeigt eine schematische Seitenansicht eines Griffstücks (teilweise aufgebrochen) mit einem erfindungsgemäßen Fanghebel, bei der das Sicherungselement als Schwenkhebel ausgebildet ist und in seiner Arretierlage der Fanghebel mit gefangenem Verschluss und die Sicherungseinrichtung in ihrer Sicherstellung steht,
- Fig. 9: eine schematische Seitenansicht der Abzugseinrichtung aus Fig. 8, bei der der Fanghebel in seiner nicht arretierenden Lage mit rücklaufendem Verschluss dargestellt ist und die Sicherungseinrichtung in der Sicherstellung steht,
- Fig. 10: eine schematische Seitenansicht eines weiteren Ausführungsbeispiels einer erfindungsgemäßen Abzugseinrichtung, bei welcher die Sicherungsfunktion und die Abzugsfunktion über fernbetätigte Führungsstangen erfolgt und die Sicherungseinrichtung in der Feuerstellung B steht,
- Fig. 11: die Abzugseinrichtung aus Fig. 10 zeigt, bei der die Sicherungseinrichtung in der Sicherstellung A steht,
- Fig. 12: eine perspektivische Ansicht der in Fig. 10 dargestellten Konfiguration,
- Fig. 13: eine herkömmliche Abzugseinrichtung in einer Schnittdarstellung, bei der eine Sicherungswalze in der "Sicher"-Stellung steht, und
- Fig. 14: die Abzugseinrichtung aus Fig. 13, bei welcher der Fanghebel über seine Sicherungsnase in der Sicherungswalze verklemmt dargestellt ist.

Aufbau und Funktion des erfindungsgemäßen Fanghebels 21 bzw. der Abzugseinrichtung werden in Verbindung mit den Fig. 1 (erstes Ausführungsbeispiel), 2 bis 7 (zweites Ausführungsbeispiel), 8 und 9 (drittes Ausführungsbeispiel) und 10 bis 13 (viertes Ausführungsbeispiel) anhand von vier Ausführungsbeispielen erläutert. Gleiche Bezugszeichen gelten für gleiche bzw. gleich funktionierende Bauteile.

Gemäß Fig. 1 ist das Griffstück 1 an einem nicht dargestellten Gehäuse einer Waffe angebracht, in dem eine Bewegungsbahn für den teilweise dargestellten Verschluss 3 definiert ist. Die Bewegungsbahn des Verschlusses verläuft entlang der Seelenachse 5.

Das Griffstück weist an seiner Vorderseite einen Abzugsbügel 7 auf, in den von oben her aus dem Griffstück 1 ein Abzug 9 eintaucht, der um eine quer zur Seelenachse 5 verlaufende Abzugsachse 11 im Griffstück 1 schwenkbar gelagert ist. Eine Schenkelfeder 13, deren zwei Schenkel einen Querstift 17 umgeben, und die so im Griffstück 1 fixiert ist, drückt mit ihrem unteren Federschenkel 15 den Abzug 9 nach vorne. Der obere Federschenkel 19 drückt einen zwei-armigen Fanghebel 21 an seinem hinteren Hebelarm 23 angreifend gegen den Uhrzeigersinn nach oben in seine Arretierlage. Der vordere Hebelarm 25 verläuft oberhalb der Abzugsachse 11 und einer Auslöserolle 27, die am Abzug 9 sitzt. Der Fanghebel 21 selbst ist an einer quer zur Seelenachse 5 verlaufenden Hebelachse 29 schwenkbar im Griffstück 1 gelagert.

Wird der Abzug 9 betätigt und dabei gegen die Kraft der Schenkelfeder 13 entgegen dem Uhrzeigersinn verschwenkt, dann hebt die Auslöserolle 27 den vorderen Hebelarm 25 gegen die Kraft der Schenkelfeder 13 an und senkt das Ende des hinteren Hebelarmes 25 ab (diese Stellung ist in Fig. 4 im Zusammenhang mit dem zweiten Ausführungsbeispiel dargestellt). Am hinteren Ende des hinteren Hebelarms 23 ist ein Abzugsstollen 31 dargestellt, der einen Raststollen 33 am Verschluss 3 hinterstellt und diesen in seiner gespannten feuerbereiten Position hält (Fig. 1). Beim Absenken des Abzugsstollens 31 durch die Abzugsbewegung wird der Verschluss 3 freigegeben, bewegt sich daraufhin unter dem Einfluss der nicht dargestellten Verschlussfeder im Waffengehäuse nach vorne, führt die Munition zu und zündet schließlich (mit Hilfe des nicht dargestellten Schlagbolzens) die Treibladung (siehe Stellung Fig. 4).

Beim Absenken des hinteren Endes 23 des Fanghebels 21 wird dessen vorderes Ende 21 angehoben und an einer dort vorgesehenen Fangrast 51 von einer Auslöseklinke 53 untergriffen. Die Auslöseklinke 53 ist um einen Stift 54 gegen die Kraft einer Klinkenfeder 55 schwenkbar am Abzug 9 aufgehängt. Nach dem Loslassen des Abzugs hält die Auslöseklinke 53 das hintere Ende 23 und den Abzugsstollen 31 des Fanghebels 21 außerhalb der Bewegungsbahn des Verschlusses (Stellung Fig. 5).

Erst, wenn der Verschluss 3 nach hinten läuft, trifft er auf die Auslöseklinke 53 und verschwenkt diese im Uhrzeigersinn gegen die Kraft der Klinkenfeder 55 und gibt die Fangrast 51 am Fanghebel 21 frei, der entgegen dem Uhrzeigersinn mit seinem hinteren Ende 23 in den Bewegungsweg des Verschlusses 3 springt (siehe Fig. 6). Dabei überläuft der bzw. die Raststollen 33 des Verschlusses 3 nacheinander den Abzugsstollen 31, der federnd nach unten in das Griffstück eintaucht (siehe Fig. 7), bis der vorderste Raststollen 33 am Verschluss 3 den Abzugsstollen 31 vollständig überlaufen hat, der Fanghebel 21 seine Arretierlage einnimmt und der Abzugsstollen 31 den Raststollen 33 hintergreift und daran angreifend den Verschluss in der hintersten Stellung halten kann.

Bei der Abzugseinrichtung des ersten Ausführungsbeispiels (Fig. 1) ist im hinteren Ende des hinteren Hebelarms 23 ein Schieber 101 angeordnet, dessen hintere Stirnfläche 103 ein Stellelement bildet, an dem der anliegende Raststollen 33 angreifen kann. In seiner Ruhelage (II) steht der Schieber 101 unter Wirkung einer im Innern des hinteren Hebelarms 23 verlaufenden Federanordnung 104 um den Betrag D nach hinten aus dem hinteren Hebelarm 23 heraus.

Der von hinten gegen die hintere Stirnfläche 103 des Schiebers 101 andrückende Raststollen 33 des Verschlusses 3 verschiebt den Schieber 101 gegen die Wirkung der Federanordnung 104 etwa in Richtung der Seelenachse 5 um den Betrag D in den hinteren Hebelarm 23 hinein in die Sicherungslage I des Schiebers. In dieser Lage schließt dessen hintere Stirnfläche 103 mit der hinteren Stirnfläche des Abzugsstollens 31 ab, so dass das Stellelement vollständig innerhalb des Abzugsstollenprofils liegt. Die hintere Stirnfläche des Abzugsstollens 31 verhindert dabei, dass sich der Verschluss weiter nach vorne bewegt, wenn sich der Abzugsstollen 31 in seiner Arretierlage befindet (siehe Fig. 1, 2 und 3). Gleichzeitig wird so sichergestellt, dass der Schieber 101 selbst nur gering vom vorlaufenden bzw. anliegenden Verschluss 3 belastet wird. Die Belastung des Schiebers 101 selbst resultiert nur aus der Rückstellkraft der Federanordnung 104, die der vorlaufende Verschluss 3 überwinden muss. Die wesentliche Belastung und Beanspruchung durch den Verschluss 3 erfährt dagegen der Abzugsstollen 31 bzw. der Fanghebel 21. Damit ist auch das Risiko einer Überlastung oder einer Fehlfunktion des Schiebers 101 minimiert.

Der Schieber 101 weist vom Stellelement (hier: seine hintere Stirnfläche 103) ausgehend einen nach unten verlaufenden Finger 105 auf, der ein Sicherungsteil bildet und mit einer Sicherungseinrichtung 40 zusammenwirkt. Die dargestellte Sicherungseinrichtung 40 umfasst eine Sicherungswalze 41, die mit einer Ausnehmung 43 versehen ist. Drehfest mit der Sicherungswalze 41 sind eine Rastlasche 45 und ein aus dem Gehäuse ragender (nicht dargestellter) Stellhebel verbunden, über den die Sicherungswalze 41 zwischen der "Sicher"- und der Feuerstellung verdreht werden kann. Diese beiden Stellungen sind durch zwei Ausnehmungen 49 an der Rastlasche 45 und eine ortsfest angeordnete federnde Rastanordnung 47 definiert, welche jeweils in eine der beiden Ausnehmungen 49 eingreift.

Zusätzlich weist die Rastlasche 45 eine Sicherungsfahne 46 auf. Wenn sich die Sicherungseinrichtung in ihrer "Sicher"-Stellung befindet (Stellung in Fig. 1), hinterstellt die Sicherungsfahne 46 einen entsprechenden Sicherungsfortsatz 10, der vom Abzug 9 nach hinten in das Gehäuse 1 hineinragt.

Der Schieber 101 wirkt über seinen Finger 105 folgendermaßen mit der Sicherungseinrichtung 40 zusammen:
- Bei durchgeladener Waffe liegt der Verschluss 3 mit seinem Raststollen 33 an der hinteren Stirnfläche des Abzugsstollens 31 und der hinteren Stirnfläche 103 des Schiebers 101 an, der die Sicherungslage (Lage I) einnimmt. Der Finger 105 befindet sich hier im Wirkbereich der Sicherungseinrichtung 40. Die Ausnehmung 43 in der Sicherungswalze 41 befindet sich in der "Sicher"-Stellung (Stellung A). Der Finger 105 liegt mit seiner Wirkfläche 105a an der äußeren Umfangsfläche der Sicherungswalze 41 an. Damit stützt der Schieber 101 den hinteren Hebelarm 23 und damit den Abzugsstollen 31 nach unten gegen die Sicherungswalze 41 ab. Der Abzugsstollen kann nicht aus seiner Arretierlage gebracht werden; selbst dann nicht, wenn die zusätzliche Abzugssicherung, die durch die Sicherungsfahne 46 und den Sicherungsfortsatz 10 gebildet wird, wegfallen würde und der Abzug 9 betätigt würde.
- Wird nun die Sicherungseinrichtung 40 durch Verdrehen der Sicherungswalze 41 in ihre "Feuer"-Stellung gebracht, nimmt die Ausnehmung 43 die Stellung B ein und befindet sich im Bereich des Fingers 105; gleichzeitig nimmt die Sicherungsfahne 46 eine außerhalb des Wirkbereichs des Sicherungsfortsatzes 10 liegende Position ein (in Fig. 1 nicht dargestellt, siehe analog Fig. 3).
- Wird nun der Abzug 9 betätigt, wird über die Abzugsrolle 27 der vordere Hebelarm 25 des Fanghebels 21 im Uhrzeigersinn nach oben gedrückt und der hintere Hebelarm 23 mit dem Abzugsstollen 31 und dem Schieber 101 nach unten in das Gehäuse 1 verschwenkt. Dabei tritt der Finger 105 in die Ausnehmung 43 in der Sicherungswalze 41 ein, der Verschluss 3 wird freigegeben und bewegt sich nach vorne (siehe analog Fig. 4).
- Dabei wird der vordere Hebelarm 25 mit der Fangrast 51 in der Auslöseklinke 53 gefangen, so dass der Fanghebel 21 mit dem Abzugsstollen 31 bei freigegebenem Abzugs 9 innerhalb des Griffstücks 1 bleibt (diese Stellung ist analog in Fig. 5 dargestellt).
- Der Schieber 101 nimmt seine Ruhelage ein, in der dessen hintere Stirnfläche 103 nach hinten aus dem Abzugsstollen 31 heraussteht und der Finger 105 außerhalb des Wirkbereichs der Sicherungseinrichtung 40 verläuft (Lage II, in Fig. 1 durchgezogen dargestellt).
- Bei normaler Waffenfunktion führt der sich nach vorne bewegende Verschluss 3 eine neue Patrone zu, wird danach durch den beim Abfeuern entstehenden Rückstoß wieder nach hinten geschleudert und löst dabei die Auslöseklinke 53 aus, welche die Fangrast 51 freigibt. Dadurch bewegt sich - unter der Wirkung des oberen Federschenkels 19 der Schenkelfeder 13 - der Fanghebel 21 mit seinem hinteren Hebelarm 23 nach oben. Der rücklaufende Verschluss 5 verschiebt dabei den hinteren Hebelarm 23 wieder nach unten und zwar über entsprechend ausgebildeten Anlaufschrägen 32, die etwa von der Raststollenkante schräg nach hinten oben verlaufen. Dabei wird die Verschlussfeder soweit gespannt, bis sich die Bewegung des Verschlusses 3 wieder umkehrt und sich der Raststollen 33 an die hintere Stirnfläche des Abzugsstollens 31 anlegt und dabei den Schieber 101 an seiner hinteren Stirnfläche 103 nach vorne in den hinteren Hebelarm 23 hinein verschiebt.
- Bei einer Fehlfunktion (Fehlzündung, Funktionsstörung beim Vorlauf, etc.) läuft der Verschluss 3 nicht zurück, sondern bleibt zwischen Abzugsanordnung und Patronenlager. Auch in diesem Fall kann die Sicherungseinrichtung 40 betätigt werden, da sich der Finger 105 in seiner Ruhelage II außerhalb des Wirkbereichs der Sicherungswalze 41 befindet. Der Schieber 101 behindert die Betätigung der Sicherungseinrichtung 40 nicht. Die Sicherungseinrichtung 40 kann aus der "Feuer"- in die "Sicher"-Stellung verstellt werden.
- Um die Fehlfunktion zu beheben, wird der Verschluss manuell zurückgeführt (durchgeladen). Beim Durchladen wird ebenfalls die Auslöseklinke 53 betätigt und der hintere Hebelarm 23 taucht mit dem Abzugsstollen 31 aus dem Gehäuseprofil nach oben in die Bewegungsbahn des Verschlusses. Das Durchladen ist auch in der "Sicher"-Stellung der Sicherungseinrichtung 40 möglich, da sich der Schieber 101 mit dem Finger 105 in seiner Ruhelage II außerhalb des Wirkbereichs der Sicherungseinrichtung 40 befindet und die beim Durchladen auf den hinteren Hebelarm 23 ausgeübte Absenkbewegung von der Sicherungswalze 41 nicht behindert wird.
- Nach dem Durchladen liegt der Raststollen 33 des Verschlusses 3 wieder am Abzugsstollen 31 des Fanghebels 21 an, nachdem er zuvor den Schieber 101 an der hinteren Stirnfläche 103 angreifend in den Fanghebel 21 hinein in seine Sicherungslage I verschoben hat. Der Finger 105 (in seiner Sicherungslage in Fig. 5 gestrichelt dargestellt) befindet sich im Wirkbereich der Sicherungseinrichtung 40 und die Waffe befindet sich sofort im gesicherten Zustand.
- Nun können gefahrlos alle notwendigen Arbeiten im vorderen Bereich der Waffe durchgeführt werden, ohne dass sich der Verschluss 3 durch versehentliches Betätigen des Abzugs 9 lösen kann.
- Über den relativ zum Abzugsstollen 31 verstellbaren Schieber 101 mit dem an der Sicherungseinrichtung 40 angreifenden Finger 105 wird folgendes sichergestellt: Zum einen kann die Waffe auch in gesichertem Zustand durchgeladen werden kann, da sich der Schieber 101 mit dem Finger 105 erst dann im Wirkbereich der Sicherungseinrichtung 40 befindet, wenn der Verschluss 3 mit seinem Raststollen 33 die hintere Stirnfläche 103 des Schiebers 101 soweit in den Fanghebel 21 geschoben hat bis diese bündig mit der hinteren Stirnfläche des Abzugsstollens 31 abschließt und der Raststollen 33 somit am Abzugsstollen 31 anliegt. Zum anderen kann die Waffe in jedem Zustand gesichert werden kann, selbst dann, wenn sich der Verschluss 3 vor dem Griffstück befindet und sich der hintere Hebelarm 23 abgesenkt im Griffstück 2 befindet, da der Schieber 101 in seiner Ruhelage II mit dem Finger 105 außerhalb des Wirkbereichs der Sicherungseinrichtung 40 verläuft.

In dem in den Fig. 2 bis 7 dargestellten zweiten Ausführungsbeispiel ist anstatt des Schiebers 101 ein zweiarmiger Schwenkhebel 201 vorgesehen, der um eine quer zur Seelenachse 5 verlaufende Schwenkachse 202 im hinteren Hebelarm 23 des Fanghebels 21 angeordnet ist. Ein oberer Hebelarm 203 des Schwenkhebels 201 bildet dabei mit seiner hinteren Stirnfläche das Stellelement, an welcher der Raststollen 33 bei am Abzugsstollen 31 anliegendem Verschluss 3 den Schwenkhebel 201 gegen die Kraft einer Federanordnung 204 in die Sicherungslage verstellt, so dass sich ein unterer Hebelarm 205 des Schwenkhebels 201 als Sicherungsteil in den Wirkbereich der Sicherungseinrichtung 40 bewegt (siehe Fig. 2 und 3). In dieser Stellung taucht der obere Schwenk-Hebelarm 203 vollständig in das Profil des Abzugsstollens 31.

Liegt der Verschluss 3 mit seinem Raststollen 33 nicht am Abzugsstollen 31 an, nimmt der Schwenkhebel 201 unter Wirkung der Federanordnung 204 seine Ruhelage ein, in welcher der untere Hebelarm 205 außerhalb des Wirkbereichs der Sicherungseinrichtung 40 liegt und der obere Hebelarm 203 teilweise nach hinten aus dem Profil des Abzugsstollens heraussteht(Fig. 4-7).

Die Funktionalität dieser Sicherungseinrichtung ist analog zu der im Zusammenhang mit dem ersten Ausführungsbeispiel beschriebenen Sicherungseinrichtung. Mit dem Schwenkhebel 201 können jedoch sehr kurze Stellwege des oberen Hebelarms 203 realisiert werden, indem der untere Hebelarm 205 länger ausgebildet wird als der obere Hebelarm 203. Ein kurzer Schwenkweg des oberen Hebelarms 203 ruft dabei einen langen Schwenkweg des unteren Hebelarms 205 hervor.

Der Stellweg kann so kurz werden, dass sich die Überdeckung mit dem Raststollen 33 des zurücklaufenden Verschlusses 3 nur minimal gegenüber einem Fanghebel (f) ohne Schwenkhebel 21 - wie in Fig. 13 und 14 gezeigt - nach hinten verlängert. Damit kann die Verschlussanordnung gemäß Fig. 2-9 ohne weitere Anpassungen gegen die in Fig. 13 und 14 dargestellte Verschlussanordnung ausgetauscht werden. Praktischerweise muss dazu nur das Griffstück ausgetauscht werden.

Die Figuren 8 und 9 zeigen ein weiteres Ausführungsbeispiel eines Griffstücks 1, das in seinem Aufbau und in seiner Funktion im Wesentlichen dem in den Figuren 2 bis 7 dargestellten Griffstück entspricht. Jedoch ist hier ein Schwenkhebel 301 vorgesehen, an dessen unterem Hebelarm 305 eine Federanordnung 304 angreift (im hinteren Ende 23 des Fanghebels 21). Diese Federanordnung 304 drückt den Schwenkhebel 301 gegen den Uhrzeigersinn in seine Sicherungslage. Das bedeutet, dass der Fanghebel 21 - unabhängig von der Stellung des Verschlusses 3 - immer in seiner Arretierlage gehalten wird, wenn die Sicherungseinrichtung 40 ihre Sicherstellung einnimmt (siehe Figur 8 und 9).

Damit der rücklaufende Verschluss nicht durch den so in seiner Arretierstellung festgelegten Fanghebel 21 behindert wird, ist folgendes vorgesehen: Auf der Schwenkachse 302 des Schwenkhebels 301 ist zusammen mit dem ersten Stellelement 303 ein hier als Steuernocken ausgebildetes zweites Stellelement 306 angeordnet. Erstes und zweites Stellelement 303, 306 sind gemeinsam um die Schwenkachse 302 verschwenkbar. Das heißt, der Schwenkhebel 301 kann über das zweite Stellelement 306 ausgelenkt werden. Geschieht dies im Uhrzeigersinn, gelangt der untere Hebelarm 305 außer Eingriff mit der Sicherungseinrichtung 40 und gibt den Fanghebel 21 frei, so dass dessen hinteres Ende 23 bzw. der Abzugsstollen 31 absenkbar ist. Im dargestellten Ausführungsbeispiel geschieht dies über ein am Verschluss 3 ausgebildetes Steuerprofil 307, dessen Kontur an den Verlauf des Raststollenprofils (der Raststollen 33) an der Unterseite des Verschlusses 3 angepasst ist. Figur 9 zeigt eine Verschlussstellung, bei der rücklaufende Verschluss 3 (in Pfeilrichtung) mit dem Steuerprofil 307 am Steuernocken (dem zweiten Stellelement 306) angreift und den Schwenkhebel 301 in Uhrzeigerrichtung gegen die Federanordnung 304 auslenkt und den Schwenkhebel 301 in seine Freigabelage (II) bringt, in der es mit seinem unteren Hebelarm 305 nicht an der Sicherungseinrichtung 40 angreift. Gleichzeitig drückt der Raststollen 33 das hintere Ende 23 des Fanghebels nach unten.

Der Verschluss 3 fährt so weit zurück, bis das zweite Stellelement 306 (der Steuernocken) in eine Ausnehmung 307a des Steuerprofils 307 einfällt. Gleichzeitig wird der Fanghebel 31 unter Wirkung der Abzugsfeder (Schenkelfeder 13) mit seinem hinteren Ende 23 nach oben gedrückt. Der Abzugsstollen 31 fällt vor dem Raststollen 33 ein und blockiert den Vorlauf des Verschlusses 3. Der Schwenkhebel 301 nimmt wieder seine Sicherungslage ein und der Fanghebel 21 ist in seiner Arretierstellung blockiert, solange sich die Sicherungseinrichtung 40 in ihrer Sicherstellung befindet. Zusätzlich zur Federanordnung 304 drückt auch die Vorderkante des Raststollens 33 am oberen Schwenkhebelarm 303 an und drückt diesen in das Profil des Abzugsstollens 31 (vgl. das in den Figuren 2 bis 7 dargestellte zweite Ausführungsbeispiel).

Das zweite Stellelement (der Steuernocken 306) ermöglicht bei diesem Ausführungsbeispiel eine zuverlässige Steuerung des Schwenkhebels 301 auch ohne die Federanordnung 304 (Fig. 8 und 9). Denn der Schwenkhebel 301 wird bei rücklaufendem Verschluss 3 durch das Steuerprofil 307 zuverlässig in seine Freigabelage gebracht (Figur 9) und bei vorlaufendem Verschluss über einen der Raststollen 33, der am ersten Stellelement 303 (oberer Schwenkhebelarm) angreift, und das Sicherungselement 301 (Schwenkhebel) in seine Sicherungslage bringt (siehe Figur 8). Das heißt, die gewünschte Sicherungsfunktion ist ohne Federanordnung 304 oder auch bei Fehlfunktionen (gebrochenen Federn) zuverlässig gewährleistet.

In den oben beschriebenen Ausführungsbeispielen ist die Sicherungseinrichtung als verdrehbare Sicherungswalze 41 mit entsprechenden Ausnehmungen 43 ausgebildet. Es gibt andere Ausführungen, bei denen die Sicherungseinrichtung als Schiebesicherung ausgebildet ist, bei der ein entsprechendes Sicherungsprofil entweder quer zur Seelenachse 5 oder auch parallel zur Seelenachse 5 ausgebildet ist. So ein Sicherungsschieber weist dann ein entsprechendes Sicherungsprofil mit Ausnehmungen und Wirkflächen auf, das analog der beschriebenen Sicherungswalze 41 mit dem am Fanghebel 21 angeordneten Sicherungselement (zum Beispiel ein Schieber 101 oder ein Schwenkhebel 201) zusammenwirkt. Ein solcher Sicherungsschieber kann auch direkt mit einem entsprechenden Aktuator oder einem Stellantrieb gekoppelt sein, der die Waffe beispielsweise in einer Waffenstation ansteuert. Es gibt auch Ausführungen, bei denen am Abzug 9 gesonderte Schnittstellen vorgesehen sind, an denen solche Aktuatoren oder Stellantriebe angeordnet werden können.

Ein viertes Ausführungsbeispiel eines Griffstücks 1 mit einem erfindungsgemäßen Fanghebel 21 ist in den Figuren 10-12 dargestellt. Hier handelt es sich um ein sogenanntes Maschinengriffstück, das beispielsweise in einer Waffe eingesetzt wird, welche in einer sogenannten Waffenstation einsetzbar ist. Der Abzug 109 wird hier durch ein auf einer Betätigungsstange 109c befestigtes Zugstück 109a mit einem daran angelenkten Abzugselement 109b gebildet. Fanghebel 21 und Schwenkhebel 201 entsprechen in ihrer Funktion - bei leicht abgewandelter Geometrie - dem im Zusammenhang mit den Figuren 2-7 dargestellten Ausführungsbeispiel. Die Sicherungswalze 40 ist jedoch hier durch einen Sicherungsschieber 140 ersetzt, der über eine Sicherungsstange 141 betätigbar ist. Figur 10 zeigt das Griffstück 1, bei dem die Sicherungseinrichtung 140 ihre Feuerstellung (entsichert) einnimmt. Bei Bewegung der Betätigungsstange 109c in Pfeilrichtung zieht diese über das Zugstück 109a am Abzugselement 109b und hebt den Fanghebel 21 über die Auslöserolle 27 an seinem vorderen Ende an, so dass das hintere Ende 23 in bekannter Weise abgesenkt wird und ein (nicht dargestellter) Abzug 3 freigegeben wird.

In den Figuren 11 und 12 nimmt die Sicherungseinrichtung 140 ihre Sicher-Stellung ein und unterstellt den Schwenkhebel 201 bzw. dessen unteren Hebelarm 205, wenn der Verschluss 3 am hinteren Ende des Fanghebels 21 anliegt und den Schwenkhebel 201 in die durchgezogen gezeichnete Stellung bringt. Eine Schussabgabe ist nicht möglich. Liegt der Verschluss 3 nicht am hinteren Ende 23 des Fanghebels 21 an, so bringt die Federanordnung 204 den Schwenkhebel 201 in die strichpunktiert dargestellte Stellung (Fig.11) und das untere Ende 205 des Schwenkhebels 201 kann am Sicherungsschieber 140 vorbei nach unten in das Griffstück 1 eintauchen, auch wenn der Sicherungsschieber 140 seine Sicher-Stellung einnimmt. Ein rücklaufender Verschluss 3 wird nicht behindert. Die Sicherungsstange 141 bzw. die Abzugsstange 109c sind hier mit entsprechenden Stellantrieben gekoppelt (nicht dargestellt), über die sie ggf. ferngesteuert betätigbar sind.

Die Stellantriebe bzw. die Sicherungsstange 141 und die Abzugsstange 109c sind so angesteuert, dass bei einer Funktionsstörung (Stromausfall, Kabelbruch, sonstige Fehlfunktion) die Abzugsstange 109c gegen die Pfeilrichtung verstellt wird (Feuer einstellen) und der Sicherungsschieber 140 in die in Fig. 11 und 12 dargestellte Sicher-Stellung gebracht wird. Dies ist durch den erfindungsgemäßen Fanghebel 21 immer möglich, ohne dass die Verschlussposition oder -bewegung beachtet werden muss. Fehlfunktionen und die Stellung der Abzugsstange 109c der Sicherungsstange 141 bzw. des Sicherungsschiebers 140 können über Sensoren erfasst und entsprechende Signale in einer Steuerung verarbeitet werden.

Weitere Ausführungen und Variationen der vorliegenden Erfindung ergeben sich für den Fachmann im Rahmen der Ansprüche.

## Patentansprüche

1. Fanghebel (21) für eine Abzugseinrichtung einer einen Verschluss (3) und eine Sicherungseinrichtung (40; 140) aufweisenden Feuerwaffe, insbesondere Schnellfeuerwaffe, wobei der Fanghebel (21)
- zwischen einer den Verschluss (3) arretierenden Arretierlage und einer den Verschluss nicht arretierenden Lage verstellbar ist, und
- ein Sicherungselement (101; 201; 301) aufweist, welches
-- relativ zum Fanghebel (21) zwischen einer Freigabelage (II) und einer Sicherungslage (I) verstellbar ist,
-- seine Freigabelage (II) bei am Fanghebel (21) angreifenden Verschluss (3) einnimmt, wenn der rücklaufende Verschluss (3) auf das Sicherungselement (101; 201; 301) in Richtung nach hinten eine Stellwirkung ausübt, und in der Freigabelage (II) nicht an der Sicherungseinrichtung (40; 140) angreift, auch wenn diese gleichzeitig ihre Sicher-Stellung einnimmt, und der Fanghebel (21) in seine nicht arretierende Lage bringbar ist,
-- und/oder seine Sicherungslage (I) bei auf den Fanghebel (21) auflaufendem Verschluss (3) einnimmt, wenn der Verschluss (3) auf das Sicherungselement (101; 201; 301) in Richtung nach vorn eine Stellwirkung ausübt, und in der Sicherungslage (I) an der Sicherungseinrichtung (40; 140) angreift, wenn diese gleichzeitig ihre Sicherstellung einnimmt, und den Fanghebel (21) selbst in seiner Arretierlage festlegt, wobei der Verschluss (3) gleichzeitig an einem am Fanghebel (21) ausgebildeten Abzugsstollen (31) angreift.

2. Fanghebel (21) nach Anspruch 1, bei welcher das Sicherungselement (101; 201; 301) gegen eine Federkraft aus seiner Freigabelage (II) in die Sicherungslage (I) verstellbar ist.

3. Fanghebel (21) nach Anspruch 1, bei welcher das Sicherungselement (101; 201; 301) gegen eine Federkraft aus seiner Sicherungslage (I) in die Freigabelage (II) verstellbar ist.

4. Fanghebel (21) nach Anspruch 1, 2 oder 3, bei welcher das Sicherungselement (101; 201; 301) aufweist: ein erstes Stellelement (103; 203; 303), derart, dass es vom nach (101; 201; 301) in seine Sicherungslage (I) verstellbar ist, und ein Sicherungsteil (105; 205; 305), das bei eingenommener Sicherungslage des Sicherungselementes (101; 201; 301) im Wirkbereich der Sicherungseinrichtung (40; 140) liegt.

5. Fanghebel (21) nach einem der Ansprüche 1 bis 4 bei welchem das Sicherungselement (101; 201; 301) im Bereich des am Fanghebel (21) ausgebildeten, in der Arretierlage am Verschluss (3) angreifenden Abzugsstollens (31) angeordnet ist.

6. Fanghebel (21) nach einem der vorhergehenden Ansprüche, bei welcher das erste Stellelement (103; 203; 303) bei anliegendem Verschluss (3) innerhalb eines Abzugsstollenprofils liegt.

7. Fanghebel (21) nach einem der vorhergehenden Ansprüche, bei welcher das Sicherungselement (301) aufweist: ein zweites Stellelement (306), derart, dass es vom rücklaufendem Verschluss (3) mitnehmbar ist, dadurch das Sicherungselement (301) in seine Freigabelage (II) verstellbar ist und ein Sicherungsteil (305), das bei eingenommener Sicherungslage des Sicherungselements (301) außerhalb des Wirkbereichs der Sicherungseinrichtung (40; 140) liegt.

8. Fanghebel (21) nach Anspruch 7, bei welchem das zweite Stellelement (306) als in die Bewegungsbahn des Verschlusses hineinragender Steuernocken ausgebildet ist, der bei rücklaufendem Verschluss (3) mittels eines entsprechenden am Verschluss (3) angeordneten Steuerprofils (307) verstellbar ist.

9. Fanghebel (21) nach einem der vorhergehenden Ansprüche, bei welchem das Sicherungselement (101) als Schieber ausgebildet ist, dessen Schieberichtung vorzugsweise entsprechend einer Laufrichtung des Verschlusses (3) verläuft.

10. Fanghebel (21) nach einem der Ansprüche 1 bis 8, bei welchem das Sicherungselement (201; 301) als Schwenkhebel ausgebildet ist, welcher um eine quer zur Laufrichtung des Verschlusses (3) verlaufende Schwenkachse (202; 302) verschwenkbar im Fanghebel (21) angeordnet ist.

11. Fanghebel (21) nach Anspruch 10, bei welchem der Schwenkhebel (201; 301) zweiarmig ausgebildet ist, dessen erster Hebelarm (203; 303) das Stellelement und dessen zweiter Hebelarm (205; 305) das Sicherungsteil umfasst.

12. Fanghebel (21) nach Anspruch 11, bei welchem der erste Hebelarm (203; 303) kürzer als der zweite (205; 305) ausgebildet ist und das Längenverhältnis zwischen dem ersten und zweiten Hebelarm vorzugsweise 1:2 bis 1:3 beträgt.

13. Abzugseinrichtung mit einem Fanghebel (21) nach einem der vorhergehenden Ansprüche.

14. Griffstück (1) mit einer Abzugseinrichtung nach Anspruch 12, mit wenigstens einer Schnittstelle (109c, 141), über welche der Abzug (9; 109) bzw. die Sicherungseinrichtung (40; 140) mit einem Stellelement zu deren Betätigung koppelbar ist.

15. Waffe mit einem Fanghebel (21) nach einem der Ansprüche 1 bis 11, mit einer Abzugseinrichtung nach Anspruch 12, bzw. mit einem Griffstück (1) nach Anspruch 13 oder 14.

## Claims

1. Catch lever (21) for a discharge device of a firearm, in particular an automatic firearm, having a closing device (3) and a securing device (40; 140), wherein the catch lever (21)
- is able to be moved between a locking position locking the closing device (3) and a position which does not lock the closing device, and
- has a securing element (101; 201; 301) which
- is able to be moved relative to the catch lever (21) between a release position (II) and a securing position (I),
- assumes its release position (II) when the closing device (3) engages with the catch lever (21), if the returning closing device (3) exerts an adjusting effect on the securing element (101; 201; 301) in the backwards direction, and does not engage with the securing device (40; 140) in the release position (II), even if this simultaneously assumes its securing position, and the catch lever (21) is able to be brought into its non-locking position,
- and/or assumes its securing position (I) when the closing device (3) runs onto the catch lever (21), if the closing device (3) exerts an adjusting effect on the securing element (101; 201; 301) in the forwards direction, and engages with the securing device (40; 140) in the securing position (I), if this simultaneously assumes its securing position, and sets the catch lever (21) itself in its locking position, wherein the closing device (3) simultaneously engages with a sear (31) formed on the catch lever (21).

2. Catch lever (21) according to claim 1, in which the securing element (101; 201; 301) is able to be moved against a spring force from its release position (II) into the securing position (I).

3. Catch lever (21) according to claim 1, in which the securing element (101; 201; 301) is able to be moved against a spring force from its securing position (I) into the release position (II).

4. Catch lever (21) according to claim 1, 2 or 3, in which the securing element (101, 201; 301) has: a first adjusting element (103; 203; 303) in such a way that it is able to be moved from after (101; 201; 301) into its securing position (I), and a securing part (105; 205; 305) which lies in the active region of the securing device (40; 140) when the securing position of the securing element (101; 201; 301) is assumed.

5. Catch lever (21) according to one of claims 1 to 4, in which the securing element (101; 201; 301) is arranged in the region of the sear (31) formed on the catch lever (21) and engaging with the closing device (3) in the locking position.

6. Catch lever (21) according to one of the preceding claims, in which the first adjusting element (103; 203; 303) lies within a sear profile with a contiguous closing device (3).

7. Catch lever (21) according to one of the preceding claims, in which the securing element (301) has: a second adjusting element (306) in such a way that it is able to be moved with the returning closing device (3), by the securing element (301) being able to be moved into its release position (II), and a securing part (305) which lies outside the active region of the securing device (40; 140) when the securing position of the securing element (301) is assumed.

8. Catch lever (21) according to claim 7, in which the second adjusting element (306) is formed as a control cam projecting into the movement path of the closing device, said control cam being able to be moved by means of a corresponding control profile (307) arranged on the closing device (3) with a returning closing device (3).

9. Catch lever (21) according to one of the preceding claims, in which the securing element (101) is formed as a slider, the slide direction of which preferably runs corresponding to a running direction of the closing device (3).

10. Catch lever (21) according to one of claims 1 to 8, in which the securing element (201; 301) is formed as a swivelling lever which is arranged in the catch lever (21) to be able to swivel around a swivel axis (202; 302) running transversely to the running direction of the closing device (3).

11. Catch lever (21) according to claim 10, in which the swivelling lever (201; 301) is formed to be two-armed, the first lever arm (203; 303) of which comprises the adjusting element and the second lever arm (205; 305) of which comprises the securing part.

12. Catch lever (21) according to claim 11, in which the first lever arm (203; 303) is formed to be shorter than the second (205; 305) and the length ratio between the first and second lever arm is preferably 1:2 to 1:3.

13. Discharge device having a catch lever (21) according to one of the preceding claims.

14. Handle piece (1) having a discharge device according to claim 12, having at least one interface (109c, 141) via which the discharge (9; 109) or the securing device (40; 140) is able to be coupled to an adjusting element for the actuation thereof.

15. Weapon having a catch lever (21) according to one of claims 1 to 11, having a discharge device according to claim 12, and/or having a handle piece (1) according to claim 13 or 14.

## Revendications

1. Arrêtoir de culasse (21) pour un dispositif de détente d'une arme à feu présentant une culasse (3) et un dispositif de sécurité (40 ; 140), en particulier une arme à feu rapide, dans lequel l'arrêtoir de culasse (21)
- est réglable entre une position d'arrêt arrêtant la culasse (3) et une position n'arrêtant pas la culasse, et
- présente un élément de sécurité (101 ; 201 ; 301) qui
-- est réglable par rapport à l'arrêtoir de culasse (21) entre une position de libération (II) et une position de sécurité (I),
-- occupe sa position de libération (II) en cas de culasse (3) agissant sur l'arrêtoir de culasse (21) lorsque la culasse (3) reculant exerce une action de réglage sur l'élément de sécurité (101 ; 201 ; 301) vers l'arrière, et dans la position de libération (II) n'agit pas sur le dispositif de sécurité (40 ; 140) même lorsque celui-ci occupe simultanément sa position sûre et l'arrêtoir de culasse (21) peut être amené dans sa position de non-arrêt,
-- et/ou occupe sa position de sécurité (I) en cas de culasse (3) avançant sur l'arrêtoir de culasse (21) lorsque la culasse (3) exerce une action de réglage sur l'élément de sécurité (101 ; 201 ; 301) vers l'avant, et dans la position de sécurité (I) agit sur le dispositif de sécurité (40 ; 140) lorsque celui-ci occupe simultanément sa position sûre, et fixe l'arrêtoir de culasse (21) même dans sa position d'arrêt, dans lequel la culasse (3) agit simultanément sur un déclencheur (31) réalisé sur l'arrêtoir de culasse (21).

2. Arrêtoir de culasse (21) selon la revendication 1, où l'élément de sécurité (101 ; 201 ; 301) est réglable contre une force de ressort de sa position de libération (II) à la position de sécurité (I).

3. Arrêtoir de culasse (21) selon la revendication 1, où l'élément de sécurité (101 ; 201 ; 301) est réglable contre une force de ressort de sa position de sécurité (I) à la position de libération (II).

4. Arrêtoir de culasse (21) selon la revendication 1, 2 ou 3, où l'élément de sécurité (101 ; 201 ; 301) présente : un premier élément de réglage (103 ; 203 ; 303) de telle manière qu'il puisse être réglé d'après (101 ; 201 ; 301) dans sa position de sécurité (I) et une partie de sécurité (105 ; 205 ; 305) qui se trouve en cas de position de sécurité occupée de l'élément de sécurité (101 ; 201 ; 301) dans la plage active du dispositif de sécurité (40 ; 140).

5. Arrêtoir de culasse (21) selon l'une quelconque des revendications 1 à 4, où l'élément de sécurité (101 ; 201 ; 301) est agencé dans la zone du déclencheur (31) agissant dans la position d'arrêt sur la culasse (3), réalisé sur l'arrêtoir de culasse (21).

6. Arrêtoir de culasse (21) selon l'une quelconque des revendications précédentes, où le premier élément de réglage (103 ; 203 ; 303) se trouve en cas de culasse fermée (3) à l'intérieur d'un profil de déclencheur.

7. Arrêtoir de culasse (21) selon l'une quelconque des revendications précédentes, où l'élément de sécurité (301) présente : un second élément de réglage (306) de telle manière qu'il puisse être entraîné par la culasse reculant (3), du fait que l'élément de sécurité (301) puisse être réglé dans sa position de libération (II) et une partie de sécurité (305) qui se trouve en cas de position de sécurité occupée de l'élément de sécurité (301) en dehors de la plage active du dispositif de sécurité (40 ; 140).

8. Arrêtoir de culasse (21) selon la revendication 7, où le second élément de réglage (306) est réalisé comme came de commande pénétrant dans la voie de déplacement de la culasse, qui est réglable en cas de culasse (3) reculant à l'aide d'un profil de commande (307) correspondant agencé sur la culasse (3).

9. Arrêtoir de culasse (21) selon l'une quelconque des revendications précédentes, où l'élément de sécurité (101) est réalisé comme coulisseau, dont le sens de coulissement s'étend de préférence selon un sens de déplacement de la culasse (3).

10. Arrêtoir de culasse (21) selon l'une quelconque des revendications 1 à 8, où l'élément de sécurité (201 ; 301) est réalisé comme levier de pivotement qui est agencé de manière pivotante autour d'un axe de pivotement (202 ; 302) s'étendant transversalement au sens de déplacement de la culasse (3) dans l'arrêtoir de culasse (21).

11. Arrêtoir de culasse (21) selon la revendication 10, où le levier de pivotement (201 ; 301) est réalisé à deux bras, dont le premier bras de levier (203 ; 303) comporte l'élément de réglage et dont le second bras de levier (205 ; 305) comporte la partie de sécurité.

12. Arrêtoir de culasse (21) selon la revendication 11, où le premier bras de levier (203 ; 303) est réalisé plus court que le second bras (205 ; 305) et le rapport de longueur entre le premier et second bras de levier est compris de préférence entre 1:2 et 1:3.

13. Dispositif de détente avec un arrêtoir de culasse (21) selon l'une quelconque des revendications précédentes.

14. Pièce de préhension (1) avec un dispositif de détente selon la revendication 12, avec au moins une interface (109c, 141), par laquelle la détente (9 ; 109) ou le dispositif de sécurité (40 ; 140) peut être couplé à un élément de réglage pour son actionnement.

15. Arme avec un arrêtoir de culasse (21) selon l'une quelconque des revendications 1 à 11, avec un dispositif de détente selon la revendication 12 ou avec une pièce de préhension (1) selon la revendication 13 ou 14.
